# EUROPÄISCHE PATENTANMELDUNG

(11) **EP 0 115 595 A1**
(43) Veröffentlichungstag der Anmeldung: **15.08.1984**
(21) Anmeldenummer: 83112414.4
(22) Anmeldetag: 09.12.1983
(51) Int. Cl.: A43B 5/04

(54) **Laufsohle für Langlaufskischuhe und zugehörige Bindungsgrundplatte**

(30) Priorität: 10.02.1983 DE 3304538
(71) Anmelder: ADIDAS AG, D-91074 Herzogenaurach (DE)
(72) Erfinder: Bente, Alfred, D-8522 Herzogenaurach (DE)
(74) Vertreter: LOUIS, PÖHLAU, LOHRENTZ & SEGETH

(57) **Zusammenfassung**

Eine Laufsohle für Langlaufskischuhe, die eine vordere Sohlenverlängerung (4) zur Befestigung der Laufsohle an einer Skibindung aufweist. Auf der Laufseite der Laufsohle (2), im Übergangsbereich (7) zwischen der Sohlenverlängerung (4) und der eigentlichen Vordersohle oder etwas dahinter, ist mindestens eine Querrille (9, 10) oder eine Querrippe vorgesehen, der eine entsprechend geformte und verlaufende Querrippe bzw. Querrille an einer Grundplatte auf der Skioberfläche zugeordnet ist. Durch die Anordnung dieser Rippen/Rillen-Kombination an dieser Stelle erfährt die Laufsohle auch bei verhältnismäßig weit von der Skioberseite abgehobenem Skischuh eine Abstützung gegen seitliche Verschwenkungen oder Verdrehungen gegenüber dem Festhaltepunkt an der Skibindung.

## Beschreibung

Die Erfindung betrifft eine Laufsohle für LanglaufSkischuhe mit einer vorderen Sohlenverlängerung, über welche die Laufsohle mittels einer Skibindung am Ski befestigbar ist, und mit mindestens einer an der Vordersohle vorgesehenen, zur Laufseite hin offenen Rille oder Rippe, die mit einer entsprechend geformten und verlaufenden Rippe bzw. Rille auf der Skioberseite in formschlüssigen Eingriff treten kann. Weiterhin betrifft die Erfindung eine Grundplatte, die in Kombination mit einer Laufsohle dieser Art verwendbar ist.

Das formschlüssige Zusammenwirken von Längsrippen und Längsrillen, die auf der Laufseite der Vordersohle von Langlaufskischuhen und auf der Skioberseite vorgesehen sind, wird dazu ausgenützt, dem Skiläufer zusätzlich zu der Halterungswirkung der Bindung eine seitliche Abstützung zu geben (vgl. DE-AS 26 22 966). Die Längsrippen und Längsrillen fügen sich bei der Rückbewegung der Laufsohle von der angehobenen und abgebogenen Stellung aus zur Skioberseite hin zunehmend ineinander ein und verhindern ein seitliches Abweichen des Skischuhes durch die dabei erzielte Formschlußverbindung. Um zu erreichen, daß die seitliche Unterstützung möglichst frühzeitig wirksam wird, ist es bekannt, die Längsrippen und -rillen bis zur Sohlenspitze hin verlaufen zu lassen. Trotzdem ist aber bei weitgehend von der Skioberseite abgehobenem Skischuh hierbei allenfalls ein minimaler Formschlußeingriff vorhanden, so daß in dieser Position des Langlaufschuhes und auch in der ersten Phase des erneuten Absenkens des Schuhes auf den Ski die seitliche Abstützwirkung entsprechend gering ist. Dies macht sich inbesondere bei solchen Skischuh/Skibindungs-Kombinationen bemerkbar, bei denen der Langlaufskischuh sehr weit vorne, d.h. entweder am vorderen Sohlenrand (DE-AS 26 22 966) oder über eine verhältnismässig schmale vordere Sohlenverlängerung oder Abrollzunge (vgl. DE-AS 26 10 041) von der Skibindung gehalten ist, weil dabei die Haltekräfte der Skibindung über einen örtlich begrenzten Teil der Schuhsohle in diese eingeleitet werden und deshalb seitliche Biege- und Torsionsverformungen der Schuhsohle nicht in jedem Fall verhindert werden können. Die zusammenwirkenden Längsrippen und -rillen sind zwar so augebildet, daß sie auch bei einer gewissen seitlichen Versetzung zueinander noch in Eingriff treten können und gewissermassen eine "Ausrichtfunktion" haben (z.B. durch schräg ansteigende Flanken), jedoch macht sich bei etwas stärkerem seitlichen Versatz diese "Ausrichtfunktion" für den Skiläufer unangenehm als Stoß beim Aufsetzvorgang des Schuhes auf den Ski bemerkbar, und bei besonders starker seitlicher Versetzung treffen Längsrippe und Längsrille nicht mehr aufeinander.

Der Erfindung liegt deshalb die Aufgabe zugrunde, einen Langlaufskischuh der eingang beschriebenen Art auf einfache Weise dahingehend zu verbessern, daß auch bei verhältnismässig weit von der Skioberseite abgehobenem Skischuh eine bessere seitliche Unterstützung gewährleistet ist.

Erfindungsgemäß wird dies dadurch erreicht, daß der Sohlenabschnitt zwischen der Sohlenspitze und dem Ballenbereich mindestens eine quer zu der Laufsohle verlaufende"Querrille oder Querrippe aufweist, der eine entsprechend geformte und verlaufende Querrippe bzw. Querrille auf der Skioberseite für den formschlüssigen Eingriff zugeordnet ist.

Die Erfindung geht dabei von der Überlegung aus, daß bei verhältnismässig weit von der Skioberseite abgehobenem Skischuh ein einigermassen wirksamer formschlüssiger Eingriff nur in dem Bereich stattfinden kann, der sich auch in dieser Phase noch in Kontakt mit der Skioberseite befindet oder zumindest verhältnismässig frühzeitig am Beginn der Rückbewegung des Schuhes zum Ski mit der Skioberseite wieder in Berührung kommt. Infolge der vorstehend geschilderten Verhältnisse kann bei einer in Längsrichtung verlaufenden Rippen/Rillen-Kombination naturgemäß aber ein ausreichender Formschluß erst verhältnismässig spät vorliegen. Bei der erfindungsgemäß quer zur Sohle verlaufenden Rillen/Rippen-Kombination, die im Bereich der Biegezone der Laufsohle angeordnet ist, stellt sich aber der vollständige Formschluß über die ganze Länge der Rippe bzw. Rille sofort ein, sobald dieser Teil der Laufsohle bei der Abwälzung auf der Skioberseite mit dieser in Kontakt gekommen ist. In dieser Phase können somit die Flanken der Rille und der Rippe voll zur gegenseitigen Anlage kommen, sodaß sie die erwünschte zusätzliche Halterungswirkung gegenüber einer seitlichen Bewegung der Sohle ausüben.

Besonders vorteilhaft ist es, wenn die erfindungsgemäß vorgesehene quer verlaufende Rille bzw. Rippe kombiniert ist mit einer oder mehreren der bekannten in Längsrichtung verlaufenden Rillen oder Rippen. Denn hierdurch werden die selten ganz zu vermeidenden Abweichungen und Spiele, die in manchen Fällen sogar bewusst vorgesehen sind, zwischen den Rippen/Rillen der Schuhsohle und den Rillen/Rippen der Grundplatte kompensiert, so daß eine exaktere Führung die Folge ist.

Die erfindungsgemäß vorgesehene Querrille bzw. Querrillen und die damit in Eingriff tretenden Rippen befinden sich in derjenigen Zone der Laufsohle, in der sich bei gleichzeitiger Abstützung auf der Skioberseite eine kräftige Biegung einstellt. Diese Biegezone liegt bei Sohlen, die eine vordere Sohlenverlängerung aufweisen, im hinteren Endbereich dieser Sohlenverlängcrung, d.h. am Übergang zwischen dieser und der eigentlichen Vordersohle.

Nach einer zweckmässigen Ausgestaltung ist vorgesehen, daß die Querrillen in der Laufsohle den seitlichen Sohlenrand durchsetzen, d.h. offen sind. Hierdurch kann eingedrungener Schnee oder Schmutz leichter zur Seite hin herausbefördert werden. Unterstützt wird dieser Maßnahme dadurch, daß bei gleichbleibender Tiefe der Querrille die Höhe der damit in Eingriff tretenden Querrippe von der Sohlenmitte nach außen hin etwas abnimmt.

Ein Ausführungsbeispiel der Erfindung wird nachfolgend anhand der beiliegenden Zeichnungen näher erläutert. In der Zeichnungen zeigen:
Fig. 1 eine Untenansicht des vorderen Teils der Laufsohle eines Langlauf-Skischuhes;
Fig. 2 einen Teilschnitt längs der Linie II-II durch die Vordersohle gemäß Fig. l, und
Fig. 3 eine Darstellung, die das gegenseitige Einfügen der erfindungsgemässen Querrippen/Querrillen-Kombination im Verlauf der Rückführung des'Schuhes zur Skioberseite hin veranschaulicht.

Ein Langlauf-Skischuh mit einer Laufsohle nach der Erfindung besteht aus einem Schaft 1, dessen Form und Gestalt hier nicht von Bedeutung sind, und aus einer mit dem Schaft 1 verbundenen Laufsohle 2, die aus einem biegeelastischen Kunststoff, z.B. hart eingestelltem Polyamid, oder aus Gummi besteht. Auf der Laufseite der Laufsohle 2 ist eine nicht näher dargestellte Profilierung vorgesehen, die eine gewisse Rutschsicherheit beim Gehen bietet. Am vorderen Ende besitzt die Laufsohle 2 eine Sohlenverlängerung 4, deren Breite kleiner als die Skibreite ist und die einen vorderen verdickten Endbereich 5 mit einer nach hinten weisenden Schulter 6 bildet.

Auf der Laufseite der Laufsohle 2, annähernd in Sohlenmitte, verläuft eine im Querschnitt dreieckige Längsrille 3, die am Übergang 7 zwischen der vorderen Sohlenverlängerung 4 und der eigentlichen Laufsohle 2 nach vorne hin flach auf Null ausläuft und an ihrem hinteren Ende sich bis zum Gelenk erstreckt und dort ausläuft.

Zusätzlich ist in unmittelbarer Nähe des Überganges 7 zwischen vorderer Sohlenverlängerung 4 und eigentlicher Laufsohle 2 ein Paar von Querrillen 9, 10 vorgesehen, die im gezeigten Ausführungsbeispiel den gleichen dreieckigen Querschnitt wie die Längsrille 3 haben und sowohl die Längsrille 3 als auch den seitlichen Sohlenrand durchsetzen. Die Tiefe der Rillen 3, 9 und 10 ist über ihre Länge im wesentlichen konstant.

Es versteht sich, daß die Dicke der Laufsohle 2 im Verhältnis zu dieser Tiefe so bemessen ist, daß die erforderliche Festigkeit der Laufsohle 2 nicht beeinträchtigt ist.

Die Fig. 3 zeigt den Bindungsbereich eines Langlaufskis 12 sowie andeutungsweise den Bügel 13 einer Skibindung, durch den der vordere Endbereich 5 der Sohlenverlängerung 4 starr auf der Skioberseite fixierbar ist. Durch ein nicht gezeigtes Verriegelungselement, beispielsweise einen den vorderen Endbereich 5 und den Bügel 13 im Bereich einer Querbohrung 14 durchsetzenden Stift, ist der Langlaufskischuh an einer ungewollten Lösung aus dem Bügel 13 gehindert. Die Bindung kann beispielsweise von der Art sein, die in der eingangs genannten DE-AS 26 10 041 beschrieben ist. Jedoch kommt es auf die Art der Bindung für die vorliegende Erfindung nicht an.

Auf der Skioberseite ist eine Grundplatte 15 aus Metall oder Kunststoff befestigt, die eine hochstehende Längsrippe 16 sowie zwei Querrippen 17, 18 aufweist. Der gegenseitige Abstand der Querrippen 17, 18 entspricht demjenigen der Querrillen 9, 10; die Querschnittsform der Rippen 16, 17 und 18 ist komplementär zu derjenigen der Rillen 3, 9 und 10. Die Fig. 3 zeigt den Langlaufschuh in einer von der Skioberseite abgehobenen Stellung, beispielsweise in der Phase, in der der Skilangläufer das beim Schritt hintere Bein am Ende des Abdruckvorganges wieder nach vorne bewegt, wobei die zuvor im Bereich des Überganges 7 bis um nahezu 90° gegenüber der Skioberseite abgebogene Laufsohle 2 wieder zur Skioberseite zurückkehrt und sich unter Verminderung der Biegung auf der Skioberseite abwälzt. Aus Fig. 3 wird deutlich, daß sich die vordere Querrippe 17 im Verlauf dieses Abwälzvorganges mit ihrer ganzen Länge in die zugehörige Querrille 9 der Laufsohle 2 einfügt, so daß sie sofort ihre volle Ausricht- und Haltewirkung gegenüber seitlichen Verformungen entfalten kann. In sehr kurzem Zeitabstand danach wird sich auch die Querrippe 18 in die zugehörige Querrille 10 einfügen. Beides geschieht in einer Phase, in der nur ein verhältnismässig geringer Teil der Längsrippe 16 mit der zugehörigen Längsrille 3 in Eingriff steht und somit eine ins Gewicht fallende seitliche Abstützung von diesen beiden Formschlußelementen nicht zu erwarten ist. Jedoch wird durch das gegenseitige Gleiten der Flanken der Längsrippe 16 und der Längsrille 3 aufeinander eine Ausrichtwirkung erzielt, durch die das Einfügen der Querrippen 17, 18 in die Querrillen 9, 10 unterstützt wird.

Im Rahmen der Erfindung sind Änderungen gegenüber dem vorstehend beschriebenen Ausführungsbeispiel denkbar. So kann anstelle des gezeigten dreieckigen Querschnitts der Rippen bzw. Rillen jede andere geeignete Querschnittsform, z.B. Trapezform oder eine Kombination von Dreieck-und Rechteckform gewählt werden. Um eine Kerbwirkung im Rillengrund der Querrillen 9, 10 zu vermeiden, kann auch daran gedacht werden, diese Rillen im Querschnitt halbkreisförmig auszuführen. In diesem Zusammenhang ist es auch möglich, die mit den Querrillen einhergehende Schwächung der Biegesteifigkeit der Laufsohle dahingehend auszunützen, daß der Biegeverlauf gezielt beeinflusst wird. Das wird z.B. dadurch erreicht, daß man die Tiefe der Querrillen dort am grössten wählt, wo die stärkste Biegung erwünscht ist, beispielsweise hinter dem Übergang 7 zwischen Sohlenverlängerung 4 und Laufsohle 2, wo infolge der Ausbildung der Rillen die Laufsohlendicke gegenüber der Dicke der Sohlenverlängerung 4 zunimmt. Für die von der Erfindung beabsichtigte Funktion reicht eine einzige Querrille mit einer zugehörigen Querrippe auf der Grundplatte (oder umgekehrt) aus. Sind jedoch zu dem eben beschriebenen Zweck, den Biegeverlauf der Sohle zu beeinflussen, mehrere Querrillen vorgesehen, so ist es von Vorteil, diesen entsprechende Querrippen auf der Grundplatte zuzuordnen und dadurch die Ausricht- und Haltefunktion zu verbessern.

Es versteht sich im übrigen, daß in Abweichung von dem gezeigten Ausführungsbeispiel die vorspringenden Rippen an der Laufsohle und dementsprechend die Rillen an der Skioberseite vorgesehen werden können, und daß auch eine Kombination in der Form möglich ist, daß die Laufsohle und die Grundplatte sowohl Rippen als auch Rillen aufweisen.

## Patentansprüche

1. Laufsohle für Langlaufskischuhe, mit einer vorderen Sohlenveräncrerung, über welche die Laufsohle mittels einer Skibindung am Ski befestigbar ist, und mit mindestens einer an der Vordersohle vorgesehenen, zur Laufseite hin offenen Rille oder Rippe, die mit einer entsprechend geformten und verlaufenden Rippe bzw. Rille auf der Skioberseite in formschlüssigen Eingriff treten kann, dadurch gekennzeichnet, daß der Sohlenabschnitt zwischen der Sohlenspitze und dem Ballenbereich mindestens eine quer zu der Laufsohle (2) verlaufende Querrille (9, 10) bzw. Querrippe aufweist, der eine entsprechend geformte und verlaufende Querrippe (17, 18) bzw. Querrille auf der Skioberseite für den formschlüssigen Eingriff zugeordnet ist.

2. Laufsohle nach Anspruch 1, dadurch gekennzeichnet, daß die Querrille (9, 10) oder Querrippe im hinteren Endbereich der Sohlenverlängerung (4) und/oder am Übergang zwischen der Sohlenverlängerung (4) und der Vordersohle angeordnet ist.

3. Laufsohle nach Anspruch 1 oder 2, dadurch gekennzeichnet, daß die Querrille (9, 10) den seitlichen Sohlenrand durchsetzt.

4. Laufsohle nach einem der Ansprüche 1 bis 3, dadurch gekennzeichnet, daß die Tiefe der Querrille (9, 10) über ihre Länge konstant ist und daß die Höhe der zugeordneten Querrippe von der Sohlenmitte nach außen abnimmt.

5. Laufsohle nach einem der Ansprüche 1 bis 4, dadurch gekennzeichnet, daß zusätzlich zu der Querrille (9, 10) in an sich bekannter Weise eine sich in Sohlenlängsrichtung erstreckende Längsrille (3) vorgesehen ist, die zum Eingriff mit einer entsprechend geformten und verlaufenden Längsrippe (16) an der Skioberseite bestimmt ist.

6. Laufsohle nach Anspruch 5, dadurch gekennzeichnet, daß die Querrille (9, 10) und die Längsrille (3) einander durchsetzen.

7. Auf der Skioberseite befestigbare Grundplatte zur Verwendung mit einem mit einer Laufsohle nach einem der Ansprüche 1 bis 6 ausgestatteten Langlaufskischuh, dadurch gekennzeichnet, daß die Grundplatte (15) mindestens eine quer zur Skilängsrichtung verlaufende Querrippe (17, 18) oder Querrille aufweist,'die zum Eingriff in die Querrille (9, 10) bzw. Querrippe des Langlaufskischuhes bestimmt ist.
